# EUROPÄISCHE PATENTSCHRIFT

(11) **EP 2 924 286 B1**
(45) Veröffentlichungstag und Bekanntmachung des Hinweises auf die Patenterteilung: **05.04.2017**
(21) Anmeldenummer: 15161152.2
(22) Anmeldetag: 26.03.2015
(51) Int. Cl.: F04B 23/02, F04B 41/02, F04B 51/00

(54) **PRÜFVORRICHTUNG FÜR PUMPEN**
TESTING DEVICE FOR PUMPS
DISPOSITIF DE VÉRIFICATION DE POMPES

(30) Priorität: 28.03.2014 DE 102014104422
(43) Veröffentlichungstag der Anmeldung: 30.09.2015
(73) Patentinhaber: Pfaff, Karl-Heinz, 63825 Blankenbach (DE)
(72) Erfinder: Pfaff, Karl-Heinz, 63825 Blankenbach (DE)
(74) Vertreter: Pöhner, Wilfried Anton

(56) Entgegenhaltungen:
- DE-A1-102006 013 634
- DE-B1- 2 803 770

## Beschreibung

Die Erfindung betrifft eine Prüfvorrichtung für Pumpen sowie ein Verfahren zum Prüfen von Pumpen.

In verschiedenen Anlagen, wie beispielsweise Heizungsanlagen und Brauchwassererwärmungsanlagen kommen Pumpen zum Einsatz, die unter wechselnden Temperaturen arbeiten müssen. Der Temperaturbereich bei einer solchen Umwälzpumpe kann um 40°C oder mehr schwanken. Um die Funktionstüchtigkeit auch bei solchen Bedingungen sicherzustellen, werden Pumpen bei Abnahmeversuchen oder Prüfungen gemäß einem Temperaturzyklus getestet. Hierbei muss die Pumpe in einem Prüfstand, an den sie angeschlossen ist, beispielsweise über einen Testzeitraum von mehreren hundert Stunden eine Flüssigkeit umwälzen, deren Temperatur intervallweise, so zum Beispiel zwischen 90°C und 50°C wechselt.

Während dieses Testverfahren als zuverlässig angesehen wird, ist es in der Praxis mit gewissen Problemen verbunden. Die entsprechenden Vorschriften (z. B. DIN EN 16297-1) sehen eine vergleichsweise rasche Abkühlung und Erwärmung und das Erreichen von definierten Temperaturen vor. Allerdings findet in der Praxis ein Wärmeaustausch zwischen Flüssigkeiten unterschiedlicher Temperaturen und der Flüssigkeit einerseits und Prüfstand (einschließlich Pumpe) andererseits statt. Durch die erhebliche Wärmekapazität des Prüfstandes kommt es zu unerwünschten Abkühlungen bzw. Erwärmungen der Flüssigkeit, wodurch wiederum im Bereich der Pumpe die angestrebte Temperatur nicht schnell genug bzw. nur unter großem Energieaufwand für Heizung und Kühlung erreicht werden kann.

Der herkömmliche, interne Stand der Technik einer Prüfvorrichtung für Pumpen ist in Figur 2 dargestellt und weist die im Oberbegriff des unabhängigen Anspruchs 1 befindlichen Merkmale auf.

Vor diesem Hintergrund ist es die Aufgabe der vorliegenden Erfindung, einen effizienteren Test von Pumpen bei zeitlich wechselnder Temperatur zu ermöglichen.

Die Aufgabe wird erfindungsgemäß durch eine Prüfvorrichtung mit den Merkmalen des Anspruchs 1 sowie durch ein Verfahren mit den Merkmalen des Anspruchs 14 gelöst.

Erfindungsgemäß wird eine Prüfvorrichtung für Pumpen, zum abwechselnden Prüfen bei einer oberen und einer unteren Temperatur, zur Verfügung gestellt. Es ist also vorgesehen, dass bei der Prüfung jeder Pumpe die Temperatur wenigstens einmal wechselt. Normalerweise sind eine Mehrzahl von Wechseln zwischen der oberen und der unteren Temperatur vorgesehen.

Die Prüfvorrichtung umfasst ein erstes Reservoir für eine Flüssigkeit einer ersten Temperatur und ein zweites Reservoir für eine Flüssigkeit einer zweiten Temperatur. Typischerweise ist als Flüssigkeit Wasser vorgesehen, grundsätzlich kommen aber auch andere Flüssigkeiten in Frage. Die erste und zweite Temperatur können der oberen und unteren Temperatur entsprechen, dies ist aber nicht zwangsläufig so. Die Reservoirs sind Flüssigkeitsbehälter, die ggf. isoliert sein können. Sie können an Heiz- oder Kühlvorrichtungen angeschlossen sein, des Weiteren können ein Ausdehnungsgefäß und ein Sicherheitsventil vorgesehen sein, um Volumen- und Druckveränderungen innerhalb des Reservoirs auszugleichen. Typischerweise ist ebenfalls eine Entlüftung vorgesehen.

Eine erste Verteilerleitung geht vom ersten Reservoir aus und eine erste Sammelleitung führt zum ersten Reservoir. D. h. Flüssigkeit kann durch die erste Verteilerleitung aus dem ersten Reservoir gelangen. Entsprechend ist die erste Sammelleitung dafür vorgesehen, dass Flüssigkeit in das erste Reservoir zurückfließt. In entsprechender Weise geht vom zweiten Reservoir eine zweite Verteilerleitung aus und eine zweite Sammelleitung führt zum zweiten Reservoir. Die Begriffe "ausgehen" und "hinführen" beziehen sich auf eine vorgesehene Fließrichtung von Flüssigkeit innerhalb der genannten Leitungen. Hiervon abgesehen drücken sie aus, dass die jeweilige Leitung an das genannte Reservoir angeschlossen ist.

Die Prüfvorrichtung umfasst weiterhin eine Mehrzahl von Prüfeinheiten. Die Anzahl derselben bestimmt die maximale Anzahl von Pumpen, die gleichzeitig geprüft werden können. Hierbei umfasst jede Prüfeinheit eine erste Vorlaufleitung, die von der ersten Verteilerleitung ausgeht, eine zweite Vorlaufleitung, die von der zweiten Verteilerleitung ausgeht sowie eine Vorlaufprüfleitung, zu der sich die erste und zweite Vorlaufleitung vereinigen. Insgesamt gehen also von der ersten (zweiten) Verteilerleitung eine Mehrzahl von ersten (zweiten) Vorlaufleitungen aus, nämlich eine pro Prüfeinheit. Beim Vereinigen der Leitungen ist es möglich, dass sich die Vorlaufprüfleitung hinsichtlich Querschnitt und sonstiger Ausgestaltung nicht von wenigstens einer der beiden Vorlaufleitungen unterscheidet. Insbesondere kann die Vorlaufprüfleitung die Fortsetzung der ersten Vorlaufleitung sein, also fluchtend mit dieser verlaufen; in diesem Fall wird einfach der Teil der Leitung, der sich hinter dem Vereinigungspunkt mit der der zweiten Vorlaufleitung befindet, als Vorlaufprüfleitung bezeichnet.

Darüber hinaus umfasst jede Prüfeinheit eine erste Rücklaufleitung, die zur ersten Sammelleitung führt, eine zweite Rücklaufleitung, die zur zweiten Sammelleitung führt, und eine Rücklaufprüfleitung, die sich in die erste und zweite Rücklaufleitung verzweigt, wobei zwischen der Vorlaufprüfleitung und der Rücklaufprüfleitung eine zu prüfende Pumpe anschließbar ist. Auch hier ist es, entsprechend wie oben geschildert, möglich, dass die Rücklaufprüfleitung gleichartig ausgestaltet ist wie eine der beiden Rücklaufleitungen. Insgesamt führen eine Mehrzahl von ersten (zweiten) Rücklaufleitungen zur ersten (zweiten) Sammelleitung, nämlich eine pro Prüfeinheit.

Die Vorlaufprüfleitung und die Rücklaufprüfleitung bilden den Teil der Prüfeinheit, der zum Anschluss der Pumpe vorgesehen ist. D. h. ein Eingang der Pumpe wird an die Vorlaufprüfleitung angeschlossen und ein Ausgang der Pumpe an die Rücklaufprüfleitung. Im Betrieb der Pumpe saugt diese Flüssigkeit über die Vorlaufprüfleitung an und stößt diese über die Rücklaufprüfleitung aus. Jede der beiden Leitungen kann ggf. sehr kurz ausgebildet sein, so dass sich ein für die Pumpe vorgesehener Anschluss in unmittelbarer Nähe der Verzweigungsstelle der Rücklaufleitungen bzw. der Vereinigungsstelle der Vorlaufleitungen befindet. Es versteht sich, dass die Pumpe ggf. indirekt über zusätzliche Adapterstücke oder Ähnliches an die jeweilige Prüfleitung angeschlossen werden kann. Darüber hinaus können in jeder der Prüfleitungen Handventile vorgesehen sein, mittels derer sie bei fehlender Pumpe bzw. bei deren Aus- oder Einbau verschlossen werden kann. Die Ventile können dazu genutzt werden den Druckpunkt auf gewünschte Weise einzustellen, um zu erreichen, dass die Pumpe innerhalb der Kennlinie betrieben wird.

Jede Prüfeinheit umfasst weiterhin eine erste Ventilanordnung, durch die die erste Vorlaufleitung und die zweite Vorlaufleitung alternativ verschließbar sind, und eine zweite Ventilanordnung, durch die die ersten Rücklaufleitung und die zweite Vorlaufleitung alternativ verschließbar sind. "Alternativ verschließbar" heißt hierbei, dass es möglich ist, die erste Vorlaufleitung zu verschließen und die zweite zu öffnen oder umgekehrt. Man könnte auch von "einander abwechselnd verschließbar" oder "wechselweise verschließbar" sprechen. Dies kann auch Ausführungsformen einschließen, bei denen darüber hinaus beide Zulauföffnungen gleichzeitig geöffnet oder geschlossen werden können, was allerdings zur Verwirklichung der Erfindung nicht nötig ist. Die Ventilanordnungen wirken erfindungsgemäß gewissermaßen als Weichen, über die der Flüssigkeitsstrom gelenkt wird.

Insgesamt bilden die erste Verteilerleitung, die erste Vorlaufleitung, die Vorlaufprüfleitung, die Rücklaufprüfleitung, die erste Rücklaufleitung sowie die erste Sammelleitung einen Kreislauf zwischen dem ersten Reservoir und einer zu prüfenden Pumpe. Entsprechend bilden die zweite Verteilerleitung, die zweite Vorlaufleitung, die Vorlaufprüfleitung, die Rücklaufprüfleitung, die zweite Rücklaufleitung sowie die zweite Sammelleitung einen Kreislauf zwischen dem zweiten Reservoir und einer zu prüfenden Pumpe. Den beiden Kreisläufen ist nur das durch die Vorlaufprüfleitung und die Rücklaufprüfleitung gebildete Stück gemeinsam. Dieses Stück kann, wie bereits erwähnt, kurz ausgebildet sein. In jedem Fall betrifft dies nur einen vergleichsweise kleinen Teil der gesamten Prüfvorrichtung.

Mittels der ersten Ventilanordnung ist es möglich, den Flüssigkeitsnachschub aus jeweils genau einer der beiden Verteilerleitungen zu eröffnen und den Nachschub aus der anderen Verteilerleitung zu unterbinden. In gleicher Weise kann mit der zweiten Ventilanordnung eine der beiden Sammelleitungen selektiert werden, in die ein Abführen von Flüssigkeit möglich ist. Die Flüssigkeit kann somit entweder in einem der beiden beschriebenen Kreisläufe zirkulieren oder in dem anderen. Die hierbei zirkulierenden Flüssigkeiten "teilen" sich nur das durch die beiden Prüfleitungen gebildete Stück. D. h. der Teil der Prüfvorrichtung, der stark unterschiedlichen Temperaturen unmittelbar ausgesetzt ist, ist klein. Er hat eine vergleichsweise kleine Wärmekapazität und kann durch Flüssigkeit in seinem Inneren schnell abgekühlt oder erwärmt werden. Umgekehrt entzieht er der Flüssigkeit nur eine relativ geringe Wärmemenge bzw. gibt nur eine geringe Wärmemenge an sie ab, so dass sich die Temperatur der Flüssigkeit wenig verändert.

Es ist daher mit der erfindungsgemäßen Prüfvorrichtung möglich, Temperaturwechsel im Bereich der Pumpe schnell zu vollziehen. Auch die vorgesehenen Temperaturen im Bereich der Pumpe können exakter eingestellt werden. Hiermit lassen sich vorgesehene Temperaturprofile wesentlich exakter realisieren als im Stand der Technik. Dabei werden die Wärmeübertragungsprozesse zwischen Flüssigkeit und Leitungen gering gehalten. Große Teile der beteiligten Leitungen, insbesondere die Verteilerleitungen und die Sammelleitungen, ebenso wie zumindest Teile der Vorlauf- und Rücklaufleitungen, kommen immer nur mit Flüssigkeit annähernd gleichbleibender Temperatur in Kontakt.

Die erste Ventilanordnung lässt sich prinzipiell durch ein einzelnes Mehrwegventil realisieren, das am Vereinigungspunkt von erster und zweiter Vorlaufleitung angeordnet ist. Ein solches Ventil kann wechselweise eine Verbindung zwischen erster Vorlaufleitung und Vorlaufprüfleitung bzw. zweiter Vorlaufleitung und Vorlaufprüfleitung herstellen. Gemäß einer anderen, vorteilhaften Ausgestaltung umfasst die erste Ventilanordnung ein erstes Vorlaufventil innerhalb der ersten Vorlaufleitung sowie ein zweites Vorlaufventil innerhalb der zweiten Vorlaufleitung. Wie im Stand der Technik bekannt, werden hierfür normalerweise fremdgesteuerte Ventile, wie z. B. Magnetventile, pneumatisch angesteuerte Kugelhähne, Schrägsitzventile, Membranventile verwendet, die ferngesteuert geschlossen und geöffnet werden. Auch diese Vorlaufventile können nahe dem Vereinigungspunkt angeordnet sein, um zu verhindern, dass sich z. B. nach dem Schließen des ersten Vorlaufventils zwischen Ventil und Vereinigungspunkt noch Flüssigkeit mit (näherungsweise) der ersten Temperatur befindet, die sich in schwer vorhersehbarer Weise mit der im nachfolgenden Intervall verwendeten Flüssigkeit (näherungsweise) zweiter Temperatur vermischt und deren Temperatur verändert.

Entsprechendes gilt für die zweite Ventilanordnung. Diese kann als Mehrwegventil ausgebildet sein, umfasst aber vorteilhaft ein erstes Rücklaufventil innerhalb der ersten Rücklaufleitung sowie ein zweites Rücklaufventil innerhalb der zweiten Rücklaufleitung.

Vorteilhaft umfasst die Prüfvorrichtung einen an der Rücklaufprüfleitung angeordneten Temperaturfühler sowie eine mit diesem verbundene Steuervorrichtung. Die Verbindung kann selbstverständlich per Kabel oder auch drahtlos gegeben sein. Wichtig ist nur, dass die Steuervorrichtung Messwerte des Temperaturfühlers empfangen kann. Hierdurch kann die Temperatur hinter der Pumpe kontrolliert werden. Ist ein Temperaturwechsel in diesem Bereich erfolgt, ist dies ein Indiz dafür, dass er auch innerhalb der Pumpe erfolgt ist. Insbesondere gibt dies Aufschluss darüber, ob z. B. beim Umschalten von der ersten zur zweiten Temperatur die Rücklaufprüfleitung bereits von Flüssigkeit der ersten Temperatur entleert ist. Zu diesem Zweck ist es bevorzugt, den Temperaturfühler nahe dem Verzweigungspunkt zu erster und zweiter Rücklaufleitung zu installieren. Selbstverständlich kann ein zusätzlicher Temperaturfühler nahe der Pumpe vorgesehen sein.

Wie bereits geschildert, bilden die Prüfleitungen den einzigen Bereich des Leitungssystems der zwangsläufig von Flüssigkeit wechselnder Temperatur durchflossen wird. Wird die erste Ventilanordnung umgeschaltet, z. B. so dass die zweite Vorlaufleitung freigegeben wird, befindet sich in den Prüfleitungen noch Flüssigkeit der ersten Temperatur. Wird die zweite Rücklaufleitung sofort freigegeben, wird diese gewissermaßen mit Flüssigkeit erster Temperatur "kontaminiert". Um dies zu vermeiden, ist die Steuervorrichtung bevorzugt dazu eingerichtet, für einen Temperaturwechsel zunächst die erste Ventilanordnung umzuschalten und erst bei einer vorgegebenen Temperaturveränderung am Temperaturfühler die zweite Ventilanordnung umzuschalten. Eine entsprechende Temperaturveränderung zeigt bei o. g. Beispiel an, dass die Prüfleitungen zumindest weitgehend von Flüssigkeit erster Temperatur geleert sind, diese mithin in die erste Rücklaufleitung gedrückt wurde. Somit kann letztere geschlossen und die zweite Rücklaufleitung geöffnet werden.

Auch bei der erfindungsgemäßen Prüfvorrichtung lässt sich ein ungewollter Wärmeaustausch zwischen Flüssigkeit und Leitungen nicht völlig unterbinden. Als Folge hiervon kann sich eine kühle Flüssigkeit auf dem Weg vom Reservoir zur Pumpe erwärmen bzw. eine warme Flüssigkeit abkühlen. Um diesen Effekt zu kompensieren ist es bevorzugt, dass die Steuervorrichtung dazu eingerichtet ist, mittels Temperiermitteln in wenigstens einem Reservoir eine Temperatur einzustellen, die außerhalb des durch die obere und untere Temperatur gegebenen Intervalls liegt. Unter Temperiermittel fallen sämtliche Vorrichtungen zum Erwärmen oder Abkühlen, also z. B. Wärmepumpen, Wärmetauscher mit Umwälzpumpen, Heizelemente etc. sowie eine hierzu gehörende Sensorik. Die Temperiermittel werden so angesteuert, dass z. B. die erste Temperatur noch über der oberen Temperatur liegt und/oder die zweite Temperatur unter der unteren Temperatur (oder umgekehrt). D. h. die Flüssigkeit in wenigstens einem Reservoir ist überhitzt bzw. unterkühlt in Bezug auf das angestrebte Temperaturprofil. Hierdurch lassen sich die beschriebenen Abkühlungs- und Erwärmungseffekte wirkungsvoll kompensieren. Hierbei kann vorgesehen sein, dass die Steuervorrichtung aus den vorgesehenen Werten für obere und untere Temperatur automatisch die Werte für erste und zweite Temperatur ermittelt.

Die bisher besprochenen Ausgestaltungen der Erfindung sind "symmetrisch" bezüglich des ersten und zweiten Reservoirs und der diesen zugeordneten Leitungen. Nachfolgend werden Ausgestaltungen besprochen, die sich bezüglich der beiden Reservoirs bzw. Leitungssysteme unterscheiden. Diese Ausgestaltungen werden insbesondere als vorteilhaft angesehen, wenn die erste Temperatur die "warme" Temperatur und die zweite Temperatur die "kühle" Temperatur ist. Die Flüssigkeit erster Temperatur kann hier als warme Flüssigkeit und die Flüssigkeit zweiter Temperatur als kalte Flüssigkeit bezeichnet werden. Dies bezieht sich also darauf, dass die erste Temperatur über der zweiten Temperatur liegt. Daneben ist aber auch der umgekehrte Fall denkbar.

Insbesondere dann, wenn die Flüssigkeit aus dem zweiten Reservoir nur für vergleichsweise kurze Zeitintervalle verwendet wird, aber auch in anderen Fällen, kann es vorteilhaft sein, wenn nicht ständig ein Kreislauf zwischen Pumpe und Reservoir aufrechterhalten wird. D.h. die in den Leitungen vorhandene Flüssigkeit kann ausreichen, um die gewünschte Temperatur aufrecht zu erhalten. In diesem Fall ist gemäß einer bevorzugten Ausgestaltung der Erfindung zwischen der zweiten Verteilerleitung und der zweiten Sammelleitung ein Kurzschluss außerhalb des zweiten Reservoirs herstellbar. Das bedeutet, es kann zwischen den genannten Leitungen - von der Prüfeinheit aus gesehen - bereits vor dem Reservoir eine Verbindung hergestellt werden.

Die genannte Verbindung kann durch eine zusätzliche, die zweite Verteilerleitung und die zweite Sammelleitung verbindende Leitung realisiert werden, die bei Bedarf über Ventile geöffnet wird. Bevorzugt wird allerdings ein Vier-Wege-Ventil eingesetzt, mittels dessen der Kurzschluss herstellbar ist. Hierbei lassen sich die Verteilerleitung und die Sammelleitung jeweils in zwei Abschnitte unterteilen, die jeweils beim Vier-Wege-Ventil zusammenlaufen. In einer Stellung des Ventils ist jeweils ein Flüssigkeitspfad zwischen den beiden Abschnitten einer Leitung geöffnet, in der anderen Stellung (dem Kurzschluss entsprechend) ist ein Flüssigkeitspfad zum einen zwischen den Reservoir-nahen Abschnitten der beiden Leitungen, zum anderen zwischen den Reservoir-fernen Abschnitten gegeben.

Ein Kurzschluss kann effektiv durch eine bereits beschriebenen Steuervorrichtung, mit der ein an der Rücklaufprüfleitung angeordneter Temperaturfühler verbunden ist, gesteuert werden. Diese ist hierbei dazu eingerichtet, bei einer vorgegebenen Annäherung der Temperatur des Temperaturfühlers an die zweite Temperatur den Kurzschluss herzustellen und bei einer vorgegebenen Abweichung den Kurzschluss aufzuheben. D.h. wenn die Temperatur in der Rücklaufprüfleitung (die der Pumpe nachgeschaltet ist) sich bis zu einem vorgegebenen Wert der zweiten Temperatur (der Temperatur im zweiten Reservoir) angenähert hat, wird dies als Anzeichen gewertet, dass keine Zufuhr aus dem zweiten Reservoir mehr nötig ist, und die Flüssigkeitsverbindung zum zweiten Reservoir durch den Kurzschluss unterbrochen. Weicht die Temperatur jedoch stärker von der zweiten Temperatur ab, ist eine Zufuhr von "frischer" Flüssigkeit aus dem Reservoir nötig und der Kurzschluss wird aufgehoben.

Ein typisches Beispiel für einen Prüfzyklus besteht in einer Abfolge von längeren Zeitintervallen, in denen die Pumpe auf die obere Temperatur erwärmt wird, sowie kürzeren Intervallen, in denen die Pumpe auf die untere Temperatur abgekühlt wird. Für solche Fälle ist die Steuervorrichtung bevorzugt für eine zeitliche Abfolge eingerichtet, bei der während längerer Zeitintervalle Flüssigkeit aus dem ersten Reservoir und während kürzerer Zeitintervalle Flüssigkeit aus dem zweiten Reservoir verwendet wird. Die Flüssigkeit "aus dem zweiten Reservoir" kann hierbei auch Flüssigkeit sein, die aufgrund eines herbeigeführten Kurzschlusses mehrmals unter Ausschluss des zweiten Reservoirs zirkuliert ist, ursprünglich aber diesem entstammt. Das erste Reservoir kann hierbei insbesondere das "wärmere" Reservoir sein, denkbar ist aber auch der umgekehrte, einem anderen Prüfzyklus entsprechende Fall.

Insbesondere dann, wenn die Flüssigkeit zweiter Temperatur während des Prüfzyklus jeweils nur kurz zum Einsatz vorgesehen ist, also hauptsächlich die Flüssigkeit erster Temperatur eingesetzt wird, kann es vorteilhaft sein, die Wärmekapazität der Leitungen gering zu halten, die nur die vom zweiten Reservoir kommende Flüssigkeit fördern. Dies kann durch eine Querschnittsverringerung erreicht werden. Hierdurch nimmt die Masse der jeweiligen Leitung und somit ihre Wärmekapazität ab, ebenso wie ihre (querschnittsabhängige) Wärmeleitfähigkeit. In einer vorteilhaften Ausgestaltung der Erfindung weisen die erste Verteilerleitung, die erste Sammelleitung, die erste Vorlaufleitung und die erste Rücklaufleitung wenigstens teilweise einen größeren Querschnitt auf als die zweite Verteilerleitung, die zweite Sammelleitung, die zweite Vorlaufleitung und die zweite Rücklaufleitung. So kann beispielsweise die erste Vorlaufleitung (bzw. Rücklaufleitung) einen größeren Querschnitt aufweisen als die zweite Vorlaufleitung (bzw. Rücklaufleitung).

Üblicherweise wird hierbei wenigstens der Querschnitt der ersten Vorlaufleitung und ersten Rücklaufleitung übereinstimmen, ebenso der Querschnitt von zweiter Vorlaufleitung und zweiter Rücklaufleitung. Auch die einander entsprechenden Sammel- und Verteilerleitungen haben normalerweise den gleichen Querschnitt. Möglich ist allerdings, dass der Querschnitt einer Sammelleitung (die eine Mehrzahl von Vorlaufleitungen speist) größer ist als der der hiermit verbundenen Vorlaufleitung.

Um eine möglichst große Flexibilität hinsichtlich der Anzahl der zu prüfenden Pumpen sowie des Beginns und des zeitlichen Verlaufs der einzelnen Prüfvorgänge zu gewährleisten, ist es bevorzugt, dass die Ventilanordnungen in unterschiedlichen Prüfeinheiten unabhängig voneinander schaltbar sind. D. h. eine hiermit verbundene Schaltung erlaubt es, z. B. die erste Vorlaufleitung in einer Prüfeinheit zu öffnen, während die erste Vorlaufleitung in einer andern Prüfeinheit geschlossen bleibt bzw. wird. Entsprechend sollte selbstverständlich eine Steuervorrichtung dazu ausgelegt sein, die Ventile in den einzelnen Prüfeinheiten individuell anzusteuern.

Gegenstand der Erfindung ist des Weiteren ein Verfahren zum Prüfen von Pumpen. Dieses wird in einer oben bereits beschriebenen Vorrichtung durchgeführt. Diese umfasst ein erstes Reservoir, ein zweites Reservoir, eine erste Verteilerleitung, die vom ersten Reservoir ausgeht, eine erste Sammelleitung, die zum ersten Reservoir führt, eine zweite Verteilerleitung, die vom zweiten Reservoir ausgeht, eine zweite Sammelleitung, die zum zweiten Reservoir führt, sowie eine Mehrzahl von Prüfeinheiten. Jede Prüfeinheit umfasst eine erste Vorlaufleitung, die von der ersten Verteilerleitung ausgeht, eine zweite Vorlaufleitung, die von der zweiten Verteilerleitung ausgeht, eine Vorlaufprüfleitung, zu der sich die erste und zweite Vorlaufleitung vereinigen, eine erste Rücklaufleitung, die zur ersten Sammelleitung führt, eine zweite Rücklaufleitung, die zur zweiten Sammelleitung führt, eine Rücklaufprüfleitung, die sich in die erste und zweite Rücklaufleitung verzweigt, eine erste Ventilanordnung, durch die die erste Vorlaufleitung und die zweite Vorlaufleitung alternativ verschließbar sind, und eine zweite Ventilanordnung, durch die die ersten Rücklaufleitung und die zweite Vorlaufleitung alternativ verschließbar sind.

Gemäß dem Verfahren wird im ersten Reservoir eine Flüssigkeit einer ersten Temperatur bevorratet und im zweiten Reservoir eine Flüssigkeit einer zweiten Temperatur bevorratet. Zwischen der Vorlaufprüfleitung und der Rücklaufprüfleitung wenigstens einer Prüfeinheit wird eine zu prüfende Pumpe angeschlossen. Die Pumpe wird betrieben und durch Umschalten der ersten und zweiten Ventilanordnung wird im zeitlichen Wechsel Flüssigkeit aus dem ersten und zweiten Reservoir zur Pumpe geführt.

Die bevorzugten Ausgestaltungen des erfindungsgemäßen Verfahrens entsprechen denen der erfindungsgemäßen Vorrichtung. Sie werden daher nicht nochmals im Detail erläutert. Soweit diesbezüglich auf eine Steuervorrichtung und einen Temperaturfühler Bezug genommen wurde, können die entsprechenden Verfahrensschritte allerdings auch unabhängig von diesen erfolgen. Es versteht sich hierbei allerdings, dass ein effizienter, wiederholbarer Prüfungsablauf die Verwendung einer Steuervorrichtung sowie geeigneter Sensoren, die hiermit verbunden sind, praktisch unerlässlich macht.

Somit ist es bei dem Verfahren bevorzugt, dass für einen Temperaturwechsel zunächst die erste Ventilanordnung umgeschaltet wird und erst bei einer vorgegebenen Temperaturveränderung in der Rücklaufprüfleitung die zweite Ventilanordnung umgeschaltet wird.

Vorteilhaft ist auch, wenn mittels Temperiermitteln in wenigstens einem Reservoir eine Temperatur eingestellt wird, die außerhalb des durch die obere und untere Temperatur gegebenen Intervalls liegt.

Während des Verfahrens kann bevorzugt wenigstens zeitweise zwischen der zweiten Verteilerleitung und der zweiten Sammelleitung ein Kurzschluss außerhalb des zweiten Reservoirs hergestellt werden. Dieser kann insbesondere mittels eines Vier-Wege-Ventil hergestellt werden.

Bevorzugt wird hierbei der Kurzschluss bei einer vorgegebenen Annäherung der Temperatur in der Rücklaufprüfleitung an die zweite Temperatur hergestellt und bei einer vorgegebenen Abweichung von der zweiten Temperatur der Kurzschluss aufgehoben.

Weiterhin wird bevorzugt in zeitlicher Abfolge während längerer Zeitintervalle auf Flüssigkeit aus dem ersten Reservoir zugegriffen und während kürzerer Zeitintervalle auf Flüssigkeit aus dem zweiten Reservoir.

Die Ventilanordnungen in unterschiedlichen Prüfeinheiten werden bevorzugt unabhängig voneinander geschaltet.

Details der Erfindung werden nachfolgend anhand eines Ausführungsbeispiels mit Bezug auf die Figuren erläutert. Hierbei zeigt:
Figur 1: eine schematische Darstellung einer erfindungsgemäßen Prüfvorrichtung; sowie
Figur 2 eine schematische Darstellung einer herkömmlichen Prüfvorrichtung gemäß internem Stand der Technik, die nicht in den Umfang der Ansprüche fällt.

Figur 1 zeigt eine Prüfvorrichtung 1, mit der die Qualität von Pumpen 50, beispielsweise Umwälzpumpen für Heizungsanlagen, getestet wird. Es ist vorgesehen, dass hierbei ggf. eine Mehrzahl von Pumpen 50 gleichzeitig geprüft werden kann. Der vorgesehene Prüfzyklus umfasst Intervalle von 45 Minuten, während derer die Pumpe 50 bei einer oberen Temperatur von 90°C arbeiten soll, sowie zwischengelagerte Intervalle von 15 Minuten, während derer eine Temperatur von 50°C vorgesehen ist.

Um die Pumpe 50 unter den jeweiligen Temperaturen testen zu können, sind zwei Reservoirs 2, 3 vorgesehen, und zwar ein Warmwasserreservoir 2 und ein Kaltwasserreservoir 3. Das Warmwasserreservoir 2 ist mit Wasser befüllt, das auf einer Temperatur von ca. 95°C gehalten wird. Durch diese Überhitzung gegenüber der Prüftemperatur von 90°C werden unerwünschte Abkühlungseffekte auf dem Weg zur Pumpe 50 kompensiert. Das Warmwasserreservoir 2 wird über einen in seiner Wandung angeordneten Einschraubheizkörper 8 beheizt. Ein Ausdehnungsgefäß 9 ist an das Warmwasserreservoir 2 angeschlossen, um Volumen- und Druckveränderungen zu kompensieren. An das Ausdehnungsgefäß 9 ist außerdem ein Sicherheitsventil 10 gekoppelt. Das Warmwasserreservoir 2 weist des Weiteren eine Entlüftung 6 auf sowie ein Handventil 7, über das das Reservoir 2 befüllt oder entleert werden kann. Zur Überwachung der wichtigsten Betriebsparameter Druck und Temperatur sind ein Thermometer 4 und ein Manometer 5 vorgesehen.

Das Kaltwasserreservoir 3 ist für Wasser mit einer Temperatur von ca. 35°C vorgesehen. Diese Temperatur ist wiederum unter der Prüftemperatur von 50°C angesiedelt, um Erwärmungseffekte zu kompensieren. Der Begriff "Kaltwasser" ist hier natürlich relativ und bedeutet, dass dies das kältere Wasser im Vergleich zum Warmwasserreservoir 2 ist. An das Kaltwasserreservoir 3 sind im Wesentlichen die gleichen Elemente angeschlossen wie an das Warmwasserreservoir 2, ausgenommen der Einschraubheizkörper 8. Ein solcher könnte optional vorgesehen sein, um ein deutliches Unterschreiten der vorgesehen Temperatur zu verhindern. Steigt die Temperatur deutlich über 35°C an, kann das Wasser mittels einer Umwälzpumpe 11 an einem Wärmetauscher 12 vorbeigeführt werden, wodurch eine Abkühlung erfolgt. Der Zugang zum Wärmetauscher 12 kann bei Bedarf über zwei Handventile 13, 14 aber auch über automatische Ventile geöffnet und geschlossen werden.

Temperatur und Druck in den Reservoirs 2, 3 werden von einer zentralen Steuervorrichtung (nicht abgebildet) überwacht, die bei Bedarf die Umwälzpumpe 11 bzw. den Einschraubheizkörper 8 ansteuert.

Vom Warmwasserreservoir 2 geht eine erste Verteilerleitung 20 aus. Eine erste Sammelleitung 21 führt zum Warmwasserreservoir 2 zurück. Diese Leitungen bilden gewissermaßen das Rückgrat eines Wasserkreislaufs zwischen dem Warmwasserreservoir 2 und den Pumpen 50. In entsprechender Weise sind an das Kaltwasserreservoir 3 eine zweite Verteilerleitung 22 und eine zweite Sammelleitung 23 angeschlossen. Allerdings sind die zweite Verteilerleitung 22 und die zweite Sammelleitung 23 durch ein Vier-Wege-Ventil 24 geführt, wodurch die zweite Verteilerleitung 22 in einen ersten und zweiten Abschnitt 22.1, 22.2 unterteilt ist. Entsprechend ist die zweite Sammelleitung 23 in einen ersten und zweiten Abschnitt 23.1, 23.2 unterteilt. Die Funktion des Vier-Wege-Ventils 24 wird weiter unten noch erläutert.

Die Prüfvorrichtung 1 umfasst fünf Prüfeinheiten 30. Diese sind gleichartig ausgestaltet, daher wird nachfolgend nur der Aufbau einer Prüfeinheit 30 diskutiert. Selbstverständlich kann das System auf eine wesentlich größere Anzahl von Prüfeinheiten 30 erweitert werden.

Von der ersten Verteilerleitung 20 geht eine erste Vorlaufleitung 31 der Prüfeinheit 30 aus, entsprechend geht eine zweite Vorlaufleitung 32 von der zweiten Verteilerleitung 22 aus. Diese Vorlaufleitungen 31, 32 sind für die Zufuhr von Warm- bzw. Kaltwasser in die Prüfeinheit 30 vorgesehen. Sie sind über ein erstes Vorlaufventil 37 bzw. ein zweites Vorlaufventil 38 verschließbar. Die erste Vorlaufleitung 31 und die zweite Vorlaufleitung 38 vereinigen sich zu einer Vorlaufprüfleitung 33, die zum Anschluss der zu prüfenden Pumpe 50 vorgesehen ist. Für Ein- oder Ausbau der Pumpe 50 kann die Vorlaufprüfleitung 33 mittels eines Handventils 42 verschlossen werden. Die Pumpe 50 wird des Weiteren an eine Rücklaufprüfleitung 36 angeschlossen, die in entsprechender Weise mittels eines Handventils 43 verschlossen werden kann. Die Rücklaufprüfleitung 36 verzweigt sich in eine erste Rücklaufleitung 34, die zur ersten Sammelleitung 21 führt, sowie eine zweite Rücklaufleitung 35, die zur zweiten Sammelleitung 23 führt. Die erste Rücklaufleitung 34 weist ein erstes Rücklaufventil 39 auf. In entsprechender Weise ist die zweite Rücklaufleitung 35 mittels eines zweiten Rücklaufventils 40 verschließbar. Das erste und zweite Vorlaufventil 37, 38 sowie das erste und zweite Rücklaufventil 39, 40 sind an die zentrale Steuervorrichtung angeschlossen und werden von dieser gesteuert. Selbstverständlich sind die Ventile 37, 38, 39, 40 in unterschiedlichen Prüfeinheiten 30 unabhängig voneinander steuerbar.

Bei der dargestellten Ausführungsform ist die Vorlaufprüfleitung 33 im Wesentlichen eine Verlängerung der ersten Vorlaufleitung 31, d. h. sie hat den gleichen Querschnitt und fluchtet an der Übergangsstelle mit der ersten Vorlaufleitung 31. Die zweite Vorlaufleitung 32 mündet im Winkel ein und hat überdies einen kleineren Querschnitt. In entsprechender Weise bildet erste Rücklaufleitung 34 im Wesentlichen eine Verlängerung der Rücklaufprüfleitung 36, während die abzweigende zweite Rücklaufleitung 35 demgegenüber einen geringeren Querschnitt hat. Sinn des geringeren Querschnitts ist es, die Wärmekapazität und Wärmeleitfähigkeit der entsprechenden Leitungsteile zu reduzieren. Sie entziehen somit den zum Warmwasserkreislauf gehörenden Leitungen weniger Wärme, was insofern relevant ist, da der Prüfzyklus überwiegend mit Warmwasser betrieben wird.

Insgesamt gehen von der ersten Verteilerleitung 20 fünf erste Vorlaufleitungen 31 und von der zweiten Verteilerleitung 22 fünf zweite Vorlaufleitungen 32 aus. Entsprechend führen fünf erste Rücklaufleitungen 34 zur ersten Sammelleitung 21 und fünf zweite Rücklaufleitungen 35 führen zur zweiten Sammelleitung 23.

Im Folgenden wird der Betrieb der Prüfvorrichtung 1 erläutert. Zu Beginn eines vorgesehenen Prüfzyklus sei ein Intervall mit der oberen Temperatur von 90 °C vorgesehen. In diesem Fall sind das erste Vorlaufventil 37 und das erste Rücklaufventil 39 geöffnet, während das zweite Vorlaufventil 38 und das zweite Rücklaufventil 40 geschlossen sind. Selbstverständlich sind die Handventile 42, 43 geöffnet. Die zu prüfenden Pumpe 50, welche typischerweise elektrisch betriebenen wird, wird eingeschaltet und saugt über die Vorlaufprüfleitung 33, die erste Vorlaufleitung 31 und die erste Verteilerleitung 20 Wasser aus dem Warmwasserreservoir 2 an. Über die Rücklaufprüfleitung 36, die erste Rücklaufleitung 34 und die erste Sammelleitung 21 wird das Wasser wieder zum Warmwasserreservoir 2 zurückgefördert. Hierbei kontrolliert die Steuervorrichtung über einen in der Rücklaufprüfleitung 36 angeordneten Temperaturfühler 41 die dort vor liegende Temperatur.

Nach Ende des vorgesehenen Zeitintervall von 45 Minuten verschließt die Steuervorrichtung das erste Vorlaufventil 37 und öffnet das zweite Vorlaufventil 38. Der Schaltzustand der Rücklaufventile 39, 40 bleibt zunächst unverändert. Die Pumpe saugt nun über die Vorlauf Prüfleitung 33, die zweite Vorlaufleitung 32 und die zweite Verteilerleitung 22 Kaltwasser an. Innerhalb der Prüfleitungen 33, 36 befindet sich allerdings anfangs noch Warmwasser, das zu einer unerwünschten Kontaminierung des Kaltwasserkreislaufs führen könnte. Um dies zu verhindern, kontrolliert die Steuervorrichtung über den Temperaturfühler 41 weiter die Temperatur in der Rücklaufprüfleitung 36. Sobald die Temperatur dort unter einen vorbestimmten Wert absinkt (bspw. 55 °C) wird dies als Anzeichen gewertet, dass die Rücklaufprüfleitung 36, die Pumpe 50 sowie die Vorlaufprüfleitung 33 wenigstens überwiegend von Kaltwasser durchströmt werden und somit die Warmwasserreste über die erste Rücklaufleitung 34 ausgedrückt worden sind. Die Steuervorrichtung verschließt daraufhin das erste Rücklaufventil 39 und öffnet das zweite Rücklaufventil 40. Der Prüfzyklus wird nun unter Verwendung von Kaltwasser fortgesetzt.

Die Steuervorrichtung registriert weiterhin über den Temperaturfühler 41 die Temperatur in der Rücklaufprüfleitung 36. Wird festgestellt, dass die registrierte Temperatur innerhalb eines vorbestimmten Intervalls, bspw. 5 °C, um die vorgesehene untere Temperatur von 50 °C liegt, steuert die Steuervorrichtung das Vier-Wege-Ventil 24 derart an, dass der zweite Abschnitt 22.2 der zweiten Verteilerleitung 22 mit dem zweiten Abschnitt 23.2 der zweiten Sammelleitung 23 verbunden wird. Die genannten Abschnitte 22.2, 23.2 werden also gewissermaßen kurzgeschlossen. Die unmittelbare Kaltwasserzufuhr aus dem Kaltwasserreservoir 3 wird somit zeitweise unterbrochen. Registriert die Steuervorrichtung über den Temperaturfühler 41, dass die Temperatur zu stark von der vorgesehenen unteren Temperatur abweicht, steuert sie das Vier-Wege-Ventil 24 derart an, dass der erste und zweite Abschnitt 22.1, 22.2 der zweiten Verteilerleitung 22 miteinander verbunden werden, sowie der erste und zweite Abschnitt 23.1, 23.2 der zweiten Sammelleitung 23.

Nach Ablauf des vorgesehenen Zeitintervall von 15 Minuten wird wiederum auf Warmwasserzufuhr umgestellt. Die Steuervorrichtung schießt hierzu das zweite Vorlaufventil 38 und öffnet das erste Vorlaufventil 37. Über den Temperaturfühler 41 wird wiederum die Temperatur in der Rücklaufprüfleitung 36 überwacht und erst beim Überschreiten einer gewissen Temperatur (bspw. 80 °C) wird das zweite Rücklaufventil 40 geschlossen und das erste Rücklaufventil 39 geöffnet.

Bei der gezeigten Prüfvorrichtung 1 sind somit nur die Pumpe 50 sowie die angrenzenden Prüfleitungen 33, 36 stark wechselnden Temperaturen ausgesetzt. Demgegenüber werden die erste Verteilerleitung 22, die erste Vorlaufleitung 31, die erste Rücklaufleitung 34 und die erste Sammelleitung 21 des Warmwasserkreislaufs nahezu konstant auf einer Temperatur gehalten. Gleiches gilt für die entsprechenden Leitungen 22, 23, 32, 35 des Kaltwasserkreislaufs. Es werden somit unerwünschte Wärmeübertragungseffekte zwischen Leitungen und Flüssigkeit auf ein notwendiges Minimum reduziert. Daher können vorgesehene Temperaturen im Bereich der Pumpe schnell und präzise erreicht werden und darüber hinaus kann Energie für Heizung bzw. Kühlung gespart werden.

Vorliegend wurde der Prüfungsbetrieb für eine einzelne Pumpe 50 geschildert. Die dargestellte Prüfvorrichtung 1 ist allerdings dafür ausgelegt, mehrere Pumpen 50 gleichzeitig gemäß eines synchronen Prüfzyklus zu prüfen oder aber auch mehrere Pumpen 50 zeitlich versetzten Prüfzyklen zu unterwerfen. Hinsichtlich des Schaltzustands des Vier-Wege-Ventil 24 ist hierbei vorgesehen, dass nur dann ein Kurzschluss hergestellt wird, wenn die Temperaturfühler 41 in sämtlichen im Betrieb befindlichen Prüfeinheiten 30 eine Temperatur registrieren, die in dem geschilderten Intervall um die vorgesehener untere Temperatur liegt.

Die Vorteile der Erfindung werden nochmals deutlich durch Vergleich mit einer in Figur 2 gezeigten herkömmlichen Prüfvorrichtung 101. Die Ausgestaltung des Warmwasserreservoirs 2, des Kaltwasserreservoirs 3 sowie der hieran angeordneten Komponenten für Temperatur- und Druckkontrolle unterscheidet sich nicht von der geschilderten erfindungsgemäßen Prüfvorrichtung 1, weshalb diese nicht nochmals erläutert werden.

Das Warmwasserreservoir 2 ist über erstes Verteilerventil 108 an eine Verteilerleitung 102 angeschlossen sowie über ein erstes Sammelventil 109 an eine Sammelleitung 103. Das Kaltwasserreservoir 3 ist entsprechend über einen zweites Verteilerventil 110 an die gleiche Verteilerleitung 102 angeschlossen sowie über ein zweites Sammelventil 111 an die gleiche Sammelleitung 103. Von der Verteilerleitung 102 gehen eine Mehrzahl von Vorlaufleitungen 104 aus, die jeweils über Handventile 106 absperrbar sind. Eine gleiche Anzahl von Rücklaufleitungen 105, die ebenfalls über Handventile 107 absperrbar sind, führt zur Sammelleitung 103. Zwischen jeweils eine Vorlaufleitung 104 und eine Rücklaufleitungen 105 eine zu prüfenden Pumpe 50 angeschlossen.

Für eine Prüfung mit Warmwasser werden das erstes Verteilerventil 108 und das erste Sammelventil 109 geöffnet und das zweite Verteilerventil 110 sowie das zweite Sammelventil 111 geschlossen. Sämtliche verbundenen Pumpen 50 saugen nun über ihre jeweilige Vorlaufleitung 104 und die Verteilerleitung 102 Warmwasser an und stoßen es über die Rücklaufleitungen 105 und die Sammelleitung 103 wieder aus. Für einen Kaltwasserbetrieb werden das erste Verteilerventil 108 und das zweite Sammelventil 109 geschlossen und das zweite Verteilerventil 110 sowie das zweite Sammelventil 111 geöffnet. Die jeweiligen Pumpen 50 saugen nunmehr über die jeweilige Vorlaufleitung 104 und die Verteilerleitung 102 Kaltwasser an und stoßen es über die Rücklaufleitungen 105 und die Sammelleitung 103 wieder aus. Zum einen kommt es hierbei durch anfangs noch in den Leitungen 102, 103, 104, 105 befindliches Warmwasser zu einer erheblichen thermischen Kontamination des Kaltwasser, zum anderen müssen sämtliche Leitungen 102, 103, 104, 105 von der oberen Temperatur auf die untere Temperatur heruntergekühlt werden. Beim Wechsel von Kaltwasser zu Warmwasser müssen die Leitungen entsprechend wieder erwärmt werden.

Das System ist daher insgesamt träge und es geht viel Energie durch unerwünschte Wärmeübergänge zwischen Flüssigkeit und Leitungen verloren. Außerdem müssen zwangsläufig sämtliche eingesetzten Pumpen 50 einem synchronen Prüfzyklus unterworfen werden. Die Einstellung individueller Prüfzyklen ist nicht möglich. Demgegenüber ist die in Fig. 1 gezeigte Prüfvorrichtung 1 effizient, flexibel einsetzbar und kann ein vorgesehenes Temperaturprofil schnell und mit hoher Präzision durchfahren.

### Bezugszeichenliste

- 1, 101: Prüfvorrichtung
- 2: Warmwasserreservoir
- 3: Kaltwasserreservoir
- 4: Thermometer
- 5: Manometer
- 6: Entlüftung
- 7, 13, 14, 42, 43, 106, 107: Handventil
- 8: Einschraubheizkörper
- 9: Ausdehnungsgefäß
- 10: Sicherheitsventil
- 11: Umwälzpumpe
- 12: Wärmetauscher
- 20: erste Verteilerleitung
- 21: erste Sammelleitung
- 22: zweite Verteilerleitung
- 22.1, 23.1: erster Abschnitt
- 22.2, 23.2: zweiter Abschnitt
- 23: zweite Sammelleitung
- 24: Vier-Wege-Ventil
- 30: Prüfeinheit
- 31: erste Vorlaufleitung
- 32: zweite Vorlaufleitung
- 33: Vorlaufprüfleitung
- 34: erste Rücklaufleitung
- 35: zweite Rücklaufleitung
- 36: Rücklaufprüfleitung
- 37: erstes Vorlaufventil
- 38: zweites Vorlaufventil
- 39: erstes Rücklaufventil
- 40: zweites Rücklaufventil
- 41: Temperaturfühler
- 50: Pumpe
- 102: Verteilerleitung
- 103: Sammelleitung
- 104: Vorlaufleitung
- 105: Rücklaufleitung
- 108: erstes Verteilerventil
- 109: erstes Sammelventil
- 110: zweites Verteilerventil
- 111: zweites Sammelventil

## Patentansprüche

1. Prüfvorrichtung (1) für Pumpen (50), zum abwechselnden Prüfen bei einer einer oberen und einer unteren Temperatur, mit
- einem ersten Reservoir (2) für eine Flüssigkeit einer ersten Temperatur,
- einem zweiten Reservoir (3) für eine Flüssigkeit einer zweiten Temperatur,
- einer ersten Verteilerleitung (20), die vom ersten Reservoir (2) ausgeht,
- einer ersten Sammelleitung (21), die zum ersten Reservoir (2) führt
- einer zweiten Verteilerleitung (22), die vom zweiten Reservoir (3) ausgeht,
- einer zweiten Sammelleitung (23), die zum zweiten Reservoir (3) führt, sowie
- einer Mehrzahl von Prüfeinheiten (30), jede Prüfeinheit (30) **gekennzeichnet durch**
- eine erste Vorlaufleitung (31), die von der ersten Verteilerleitung (20) ausgeht,
- eine zweite Vorlaufleitung (32), die von der zweiten Verteilerleitung (22) ausgeht
- eine Vorlaufprüfleitung (33), zu der sich die erste (31) und zweite Vorlaufleitung (32) vereinigen,
- eine erste Rücklaufleitung (34), die zur ersten Sammelleitung (21) führt,
- eine zweite Rücklaufleitung (35), die zur zweiten Sammelleitung (23) führt,
- eine Rücklaufprüfleitung (36), die sich in die erste (34) und zweite Rücklaufleitung (35) verzweigt, wobei zwischen der Vorlaufprüfleitung (33) und der Rücklaufprüfleitung (36) eine zu prüfende Pumpe (50) anschließbar ist,
- eine erste Ventilanordnung (37, 38), **durch** die die erste Vorlaufleitung (31) und die zweite Vorlaufleitung (32) alternativ verschließbar sind, und
- eine zweite Ventilanordnung (39, 40), **durch** die die erste Rücklaufleitung (34) und die zweite Rücklaufleitung (35) alternativ verschließbar sind.

2. Prüfvorrichtung nach Anspruch 1, **dadurch gekennzeichnet, dass** die erste Ventilanordnung (37, 38) ein erstes Vorlaufventil (37) innerhalb der ersten Vorlaufleitung (31) sowie ein zweites Vorlaufventil (38) innerhalb der zweiten Vorlaufleitung (32) umfasst.

3. Prüfvorrichtung nach Anspruch 1, **dadurch gekennzeichnet, dass** die zweite Ventilanordnung (39, 40) ein erstes Rücklaufventil (39) innerhalb der ersten Rücklaufleitung (34) sowie ein zweites Rücklaufventil (40) innerhalb der zweiten Rücklaufleitung (35) umfasst.

4. Prüfvorrichtung nach einem der vorherigen Ansprüche, **gekennzeichnet durch** einen an der Rücklaufprüfleitung (36) angeordneten Temperaturfühler (41) sowie eine mit diesem verbundene Steuervorrichtung.

5. Prüfvorrichtung nach Anspruch 4, **dadurch gekennzeichnet, dass** die Steuervorrichtung dazu eingerichtet ist, für einen Temperatu rwechsel
- zunächst die erste Ventilanordnung (37, 38) umzuschalten und
- erst bei einer vorgegebenen Temperaturveränderung am Temperaturfühler (41) die zweite Ventilanordnung (39, 40) umzuschalten.

6. Prüfvorrichtung nach einem der vorherigen Ansprüche, **dadurch gekennzeichnet, dass** die Steuervorrichtung dazu eingerichtet ist, mittels Temperiermitteln (8, 11, 12) in wenigstens einem Reservoir (2, 3) eine Temperatur einzustellen, die außerhalb des durch die obere und untere Temperatur gegebenen Intervalls liegt.

7. Prüfvorrichtung nach einem der vorherigen Ansprüche, **dadurch gekennzeichnet, dass** die erste Temperatur über der zweiten Temperatur liegt.

8. Prüfvorrichtung nach einem der vorherigen Ansprüche, **dadurch gekennzeichnet, dass** zwischen der zweiten Verteilerleitung (22) und der zweiten Sammelleitung (23) ein Kurzschluss außerhalb des zweiten Reservoirs (3) herstellbar ist und/oder dass zwischen der ersten Verteilerleitung (20) und der ersten Sammelleitung (21) ein Kurzschluss außerhalb des ersten Reservoirs (2) herstellbar ist.

9. Prüfvorrichtung nach Anspruch 8, **gekennzeichnet durch** ein Vier-Wege-Ventil (24), mittels dessen der Kurzschluss herstellbar ist.

10. Prüfvorrichtung nach Anspruch 8 oder 9, **gekennzeichnet durch** einen an der Rücklaufprüfleitung (36) angeordneten Temperaturfühler (41) sowie eine mit diesem verbundene Steuervorrichtung, welche dazu eingerichtet ist, bei einer vorgegebenen Annäherung der Temperatur des Temperaturfühlers (41) an die zweite Temperatur den Kurzschluss herzustellen und bei einer vorgegebenen Abweichung den Kurzschluss aufzuheben.

11. Prüfvorrichtung nach einem der vorherigen Ansprüche, **dadurch gekennzeichnet, dass** die Steuervorrichtung für eine zeitliche Abfolge eingerichtet ist, bei der während längerer Zeitintervalle Flüssigkeit aus dem ersten Reservoir (2) und während kürzerer Zeitintervalle Flüssigkeit aus dem zweiten Reservoir (3) verwendet wird.

12. Prüfvorrichtung nach einem der vorherigen Ansprüche, **dadurch gekennzeichnet, dass** die erste Verteilerleitung (20), die erste Sammelleitung (21), die erste Vorlaufleitung (31) und die erste Rücklaufleitung (34) wenigstens teilweise einen größeren Querschnitt aufweisen als die zweite Verteilerleitung (22), die zweite Sammelleitung (23), die zweite Vorlaufleitung (32) und die zweite Rücklaufleitung (35).

13. Prüfvorrichtung nach einem der vorherigen Ansprüche, **dadurch gekennzeichnet, dass** die Ventilanordnungen (37, 38, 39, 40) in unterschiedlichen Prüfeinheiten (30) unabhängig voneinander schaltbar sind.

14. Verfahren zum Prüfen von Pumpen in einer Vorrichtung mit
- einem ersten Reservoir (2),
- einem zweiten Reservoir (3),
- einer ersten Verteilerleitung (20), die vom ersten Reservoir (2) ausgeht,
- einer ersten Sammelleitung (21), die zum ersten Reservoir (2) führt,
- einer zweiten Verteilerleitung (22), die vom zweiten Reservoir (3) ausgeht,
- einer zweiten Sammelleitung (23), die zum zweiten Reservoir (3) führt, sowie
- einer Mehrzahl von Prüfeinheiten (30), jede Prüfeinheit (30) **gekennzeichnet durch**
- eine erste Vorlaufleitung (31), die von der ersten Verteilerleitung (20) ausgeht,
- eine zweite Vorlaufleitung (32), die von der zweiten Verteilerleitung (22) ausgeht,
- eine Vorlaufprüfleitung (33), zu der sich die erste (31) und zweite Vorlaufleitung (32) vereinigen,
- eine erste Rücklaufleitung (34), die zur ersten Sammelleitung (21) führt,
- eine zweite Rücklaufleitung (35), die zur zweiten Sammelleitung (23) führt,
- eine Rücklaufprüfleitung (36), die sich in die erste (34) und zweite Rücklaufleitung (35) verzweigt, wobei zwischen der Vorlaufprüfleitung (33) und der Rücklaufprüfleitung (36) eine zu prüfende Pumpe (50) anschließbar ist,
- eine erste Ventilanordnung (37, 38), **durch** die die erste Vorlaufleitung (31) und die zweite Vorlaufleitung (32) alternativ verschließbar sind, und
- eine zweite Ventilanordnung (39, 40), **durch** die die erste Rücklaufleitung (34) und die zweite Vorlaufleitung (35) alternativ verschließbar sind.
**wobei**
- im ersten Reservoir (2) eine Flüssigkeit einer ersten Temperatur bevorratet wird,
- im zweiten Reservoir (3) eine Flüssigkeit einer zweiten Temperatur bevorratet wird,
- zwischen der Vorlaufprüfleitung (33) und der Rücklaufprüfleitung (36) wenigstens einer Prüfeinheit (30) eine zu prüfende Pumpe (50) angeschlossen wird,
- die Pumpe (50) betrieben wird und
- **durch** Umschalten der ersten (37, 38) und zweiten Ventilanordnung (39, 40) der Prüfeinheit (30) im zeitlichen Wechsel Flüssigkeit aus dem ersten (2) und zweiten Reservoir (3) zur Pumpe geführt wird.

## Claims

1. Test device (1) for pumps (50), for alternate testing at an upper and a lower temperature, comprising
- a first reservoir (2) for a liquid at a first temperature,
- a second reservoir (3) for a liquid at a second temperature,
- a first distribution line (20), which emerges from the first reservoir (2), a first collection line (21), which leads to the first reservoir (2)
- a second distribution line (22), which emerges from the second reservoir (3), a second collection line (23), which leads to the second reservoir (3), as well as
- a plurality of test units (30), each test unit (30) comprising:
- a first feed line (31), which emerges from the first distribution line (20),
- a second feed line (32), which emerges from the second distribution line (22),
- a first feed test line (33), at which the first (31) and second (32) feed lines combine,
- a first return line (34), which leads to the first collection line (21),
- a second return line (35), which leads to the second collection line (23),
- a return test line (36), which branches into the first (34) and second (35) return line, wherein between the feed test line (33) and the return test line (36), a pump (50) to be tested can be connected,
- a first valve arrangement (37, 38), by means of which the first feed line (31) and the second feed line (32) can be alternately closed, and
- a second valve arrangement (39, 40), by means of which the first return line (34) and the second return line (35) can be alternately closed.

2. Test device according to claim 1, **characterised in that** the first valve arrangement (37, 38) comprises a first feed valve (37) within the first feed line (31) as well as a second feed valve (38) within the second feed line (32).

3. Test device according to claim 1, **characterised in that** the second valve arrangement (39, 40) comprises a first return valve (39) within the first return line (34) as well as a second return valve (40) within the second return line (35).

4. Test device according to one of the preceding claims, **characterised by** a temperature sensor (41) disposed on the return test line (36), as well as a control device connected to said temperature sensor.

5. Test device according to claim 4, **characterised in that** the control device is configured, for a temperature change,
- first to switch over the first valve arrangement (37, 38) and
- only to switch over the second valve arrangement (39, 40) in the event of a preset temperature change on the temperature sensor (41).

6. Test device according to one of the preceding claims, **characterised in that** the control device is configured, by means of temperature control means (8, 11, 12) to establish, in at least one reservoir (2,3), a temperature that lies outside the interval determined by the upper and lower temperatures.

7. Test device according to one of the preceding claims, **characterised in that** the first temperature lies above the second temperature.

8. Test device according to one of the preceding claims, **characterised in that**, between the second distribution line (22) and the second collection line (23), a short circuit can be produced outside the second reservoir (3) and/or **in that**, between the first distribution line (20) and the first collection line (21), a short circuit can be produced outside the first reservoir (2).

9. Test device according to claim 8, **characterised by** a four-way valve (24), by means of which the short circuit can be produced.

10. Test device according to claim 8 or 9, **characterised by** a temperature sensor (41) disposed on the return test line (36), as well as a control device, which is connected to said temperature sensor, and is configured, in the event of a preset approximation of the temperature of the temperature sensor (41) to the second temperature, to produce the short circuit and in the event of a preset deviation, to eliminate the short circuit.

11. Test device according to one of the preceding claims, **characterised in that** the control device is configured for a time sequence in which, for relatively long time intervals, liquid from the first reservoir (2) and for relatively short time intervals, liquid from the second reservoir (3) is used.

12. Test device according to one of the preceding claims, **characterised in that** the first distribution line (20), the first collection line (21), the first feed line (31) and the first return line (34) have, at least in part, a larger cross-section than the second distribution line (22), the second collection line (23), the second feed line (32) and the second return line (35).

13. Test device according to one of the preceding claims, **characterised in that** the valve arrangements (37, 38, 39, 40) in different test units (30) can be switched independently of one another.

14. Method for testing of pumps in a device comprising
- a first reservoir (2),
- a second reservoir (3),
- a first distribution line (20), which emerges from the first reservoir (2),
- a first collection line (21), which leads to the first reservoir (2),
- a second distribution line (22), which emerges from the second reservoir (3), a second collection line (23), which leads to the second reservoir (3), as well as
- a plurality of test units (30), each test unit (30) comprising:
- a first feed line (31), which emerges from the first distribution line (20),
- a second feed line (32), which emerges from the second distribution line (22),
- a first feed test line (33), at which the first (31) and second (32) feed lines combine,
- a first return line (34), which leads to the first collection line (21),
- a second return line (35), which leads to the second collection line (23),
- a return test line (36), which branches into the first (34) and second (35) return line, wherein between the feed test line (33) and the return test line (36), a pump (50) to be tested can be connected,
- a first valve arrangement (37, 38), by means of which the first feed line (31) and the second feed line (32) can be alternately closed, and
- a second valve arrangement (39, 40), by means of which the first return line (34) and the second feed line (35) can be alternately closed.
wherein
- in the first reservoir (2) a liquid at a first temperature is stored,
- in the second reservoir (3) a liquid at a second temperature is stored,
- between the feed test line (33) and the return test line (36) of at least one test unit (30), a pump (50) to be tested can be connected, the pump (50) is operated and
- by switching over the first (37, 38) and second valve arrangements (39, 40) of the test unit (30) in alternation, liquid can be led from the first (2) and second (3) reservoir to the pump.

## Revendications

1. Dispositif de contrôle (1) pour pompes (50) destiné à faire un contrôle alternatif en présence d'une température supérieure et d'une température supérieure, avec
- un premier réservoir (2) pour le liquide à une première température,
- un second réservoir (3) pour le liquide à une seconde température,
- une première conduite de distribution (20) qui part du premier réservoir (2),
- une première conduite de collecte (21) qui conduit au premier réservoir (2),
- une seconde conduite de distribution (22) qui part du second réservoir (3),
- une seconde conduite de collecte (23) qui conduit au second réservoir (3), ainsi
- que plusieurs unités de contrôle (30), chaque unité de contrôle (30) comprenant :
∘ une première conduite de départ (31), qui part de la première conduite de distribution (20),
∘ une seconde conduite de départ (32), qui part de la seconde conduite de distribution (22),
∘ une conduite de contrôle de départ (33) sur laquelle se réunissent la première (31) et la seconde conduite de départ (32),
∘ une première conduite de retour (34), qui conduit à la première conduite de collecte (21),
∘ une seconde conduite de contrôle de retour (35), qui conduit à la seconde conduite de collecte (23),
∘ une conduite de contrôle de retour (36), qui se sépare et la première (34) et la seconde (35) conduite de retour, sachant qu'une pompe (50) devant être contrôlée peut être raccordée entre la conduite de contrôle de retour (33) et la conduite de contrôle de retour (36),
∘ une première disposition de vannes (37, 38), grâce à laquelle la première conduite de départ (31) et la seconde conduite de départ (32) pouvant être alternativement fermées, et
∘ une seconde disposition de vannes (39, 40), grâce à laquelle la première conduite de départ (34) et la seconde conduite de départ (35) pouvant être alternativement fermées.

2. Dispositif de contrôle selon la revendication 1, **caractérisé par le fait que** la première disposition de vannes (37, 38) comprend une première vanne de départ (37) à l'intérieur de la première conduite de départ (31) ainsi qu'une seconde vanne de départ (38) à l'intérieur de la seconde conduite de départ (32).

3. Dispositif de contrôle selon la revendication 1, **caractérisé par le fait que** la seconde disposition de vannes (39, 40) comprend une première vanne de retour (39) à l'intérieur de la première conduite de retour (34) ainsi qu'une seconde vanne de retour (40) à l'intérieur de la seconde conduite de retour (35).

4. Dispositif de contrôle selon une des revendications précédentes, **caractérisé par** une sonde de température (41) disposée sur la conduite de contrôle de retour (36) et reliée à un dispositif de commande.

5. Dispositif de contrôle selon la revendication 4, **caractérisé par le fait que** le dispositif de commande est, pour un changement de température, destiné
- à d'abord commuter une première disposition de vannes (37, 38) et
- à ne commuter la seconde disposition de vannes (39, 40) qu'en cas de modification prescrite sur la sonde de température (41).

6. Dispositif de contrôle selon une des revendications précédentes, **caractérisé par le fait que** le dispositif de commande est destiné à instaurer une température qui se trouve en dehors de la plage délimitée par la température supérieure et la température inférieure dans au moins un réservoir (2, 3) et à l'aide de moyens de tempérage (8, 11, 12).

7. Dispositif de contrôle selon une des revendications précédentes, **caractérisé par le fait que** la première température se situe au-dessus de la seconde température.

8. Dispositif de contrôle selon une des revendications précédentes, **caractérisé par le fait qu'**un court-circuit peut être établi en dehors du second réservoir (3) entre la seconde conduite de distribution (22) et la seconde conduite de collecte (23) et/ou qu'un court-circuit peut être établi en dehors du premier réservoir (2) entre la première conduite de distribution (20) et la première conduite de collecte (21).

9. Dispositif de contrôle selon la revendication 8, **caractérisé par** un distributeur à quatre voies (24) permettant d'établir un court-circuit.

10. Dispositif de contrôle selon la revendication 8 ou 9, **caractérisé par** une sonde de température (41) disposée sur la conduite de contrôle de retour (36) et un dispositif de commande relié à cette sonde, lequel est destiné à établir le court-circuit si la température de la sonde de température (41) s'approche dans une mesure prescrite de la seconde température, et à mettre fin à ce court-circuit si elle s'en éloigne dans une mesure prescrite.

11. Dispositif de contrôle selon une des revendications précédentes, **caractérisé par le fait que** le dispositif de commande est programmé pour une séquence temporelle dans le cadre de laquelle du liquide du premier réservoir (2) est utilisé pendant les intervalles de temps relativement longs, et du liquide du second réservoir (3) pendant les intervalles de temps relativement courts.

12. Dispositif de contrôle selon une des revendications précédentes **caractérisé par le fait que** la première conduite de distribution (20), la première conduite de collecte (21), la première conduite de départ (31) et la première conduite de retour (34) présentent au moins en partie une section plus grande que celle de la seconde conduite de distribution (22), la seconde conduite de collecte (23), la seconde conduite de départ (32) et la seconde conduite de retour (35).

13. Dispositif de contrôle selon une des revendications précédentes **caractérisé par le fait que** les dispositions de vannes (37, 38, 39, 40) peuvent être commutées indépendamment les unes des autres dans différentes unités de contrôle (30).

14. Procédé destiné à contrôler des pompes dans un dispositif avec
- un premier réservoir (2),
- un second réservoir (3),
- une première conduite de distribution (20) qui part du premier réservoir (2),
- une première conduite de collecte (21) qui conduit au premier réservoir (2),
- une seconde conduite de distribution (22) qui part du second réservoir (3),
- une seconde conduite de collecte (23) qui conduit au second réservoir (3), ainsi
- que plusieurs unités de contrôle (30), chaque unité de contrôle (30) comprenant :
∘ une première conduite de départ (31), qui part de la première conduite de distribution (20),
∘ une seconde conduite de départ (32), qui part de la seconde conduite de distribution (22),
∘ une conduite de contrôle de départ (33) sur laquelle se réunissent la première (31) et la seconde conduite de départ (32),
∘ une première conduite de retour (34), qui conduit à la première conduite de collecte (21),
∘ une seconde conduite de contrôle de retour (35), qui conduit à la seconde conduite de collecte (23),
∘ une conduite de contrôle de retour (36), qui se sépare et la première (34) et la seconde (35) conduite de retour, sachant qu'une pompe (50) devant être contrôlée peut être raccordée entre la conduite de contrôle de retour (33) et la conduite de contrôle de retour (36),
∘ une première disposition de vannes (37, 38), grâce à laquelle la première conduite de départ (31) et la seconde conduite de départ (32) pouvant être alternativement fermées, et
∘ une seconde disposition de vannes (39, 40), grâce à laquelle la première conduite de départ (34) et la seconde conduite de départ (35) pouvant être alternativement fermées.
**sachant que**
- un liquide à une première température est conservé dans le premier réservoir (2),
- un liquide à une seconde température est conservé dans le second réservoir (3),
- une pompe à contrôler (50) est raccordée entre la conduite de contrôle de départ (33) et la conduite de contrôle de retour (36) d'au moins une unité de contrôle (30),
- la pompe (50) étant en fonctionnement et
- du liquide étant transféré en alternance du premier (2) et du deuxième (3) réservoir vers la pompe par commutation de la première (37, 38) et de la deuxième (39, 40) disposition de vannes de l'unité de contrôle (30).
